# EUROPÄISCHE PATENTSCHRIFT

(11) **EP 0 142 082 B1**
(45) Veröffentlichungstag und Bekanntmachung des Hinweises auf die Patenterteilung: **31.05.1989**
(21) Anmeldenummer: 84112869.7
(22) Anmeldetag: 25.10.1984
(51) Int. Cl.: C23C 2/38

(54) **Verfahren und Einrichtung zum Feuerverzinken von Rippenrohren**
Method and apparatus for galvanizing ribbed tubes
Procédé et dispositif pour galvaniser des tubes à ailettes

(30) Priorität: 11.11.1983 DE 3340813
(43) Veröffentlichungstag der Anmeldung: 22.05.1985
(73) Patentinhaber: Hoesch Aktiengesellschaft, 44145 Dortmund (DE)
(72) Erfinder: Ackermann, Werner, D-5900 Siegen 1 (DE); Schirmuly, Klaus, Dipl.-Ing., D-5900 Siegen 21 (DE)

(56) Entgegenhaltungen:
- DE-A- 2 105 661
- DE-A- 2 406 939
- FR-A- 2 181 863
- FR-A- 2 323 772
- GB-A- 1 433 019
- GB-A- 1 532 554
- US-A- 2 771 056
- US-A- 3 639 142
- US-A- 3 673 980

## Beschreibung

Die Erfindung betrifft eine Anlage zum Feuerverzinken von Rippenrohren mit in Linie hintereinander auf einem Behandlungsniveau angeordneten Anlagenkomponenten, die über eine automatisch arbeitende Transporteinrichtung mit horizontal und vertikal angebrachten Stütz-, Führungs- und Treibrollen bzw. mit einer Transportketteneinrichtung im Vorwärmbereich verbunden sind.

In der US-A-3 722 463 ist eine Weiterentwicklung der in US-A-3 122 114 beschriebenen Anlage zur - kontinuierlichen Herstellung und Verzinkung von Glattrohren dargestellt. Die einzelnen Glattrohre sind hierbei zu einem Endlosrohr verbunden. Die Vorbehandlung der verbundenen Glattrohre schließt eine Flußmittelbehandlung (Zink-Ammonium-Chlorid) und anschließende Trocknung bei Ca. 200° C ein. Diese Verfahrensweise bedingt beim Verzinkungsvorgang durch das Sublimieren des Flußmittels erhebliche Abluftvolumina mit großer Schadstoffbeladung. Umweltschutzrelevanten Erfordernissen ist hierbei nur mit einer entsprechenden Ablufterfassung und nachgeschalteter Reinigungsanlage zu entsprechen bei hierbei bedingt erheblich reduzierter Wirtschaftlichkeit der Gesamtanlage. Dieses bekannte Verfahren und die Einrichtung für das Feuerverzinken von Rohren ist ausschließlich für Glattrohre geeignet unter Einbezug einer klassischen Flußmittelbehandlung und allen hierdurch entstehenden negativen Aspekten.

Dagegen beinhaltet die vorliegende Erfindung eine Anlage zur Verzinkung von Rippenrohren ohne die nach der vorgenannten Druckschrift notwendige Flußmittelbehandlung. Die erfindungsgemäße Anlage berücksichtigt alle spezifischen Erfordernisse bei der Feuerverzinkung des Rippenrohres bei variabler Handhabung aller relevanten Parameter und unter Berücksichtigung aller umweltschutzrelevanten Erfordernisse.

Das Rippenrohr besteht im wesentlichen aus einem ovalen Grundrohr (oder anderen Querschnitten), auf dem eine Blechrippe im Wickelverfahren endlos diagonal aufgewickelt ist, wobei sich das Rippenrohr wesentlich von einem Glattrohr unterscheidet, nicht zuletzt durch die um den Faktor 40 vergrößerte Oberfläche. Rippe und Grundrohr besitzen keine metallische Verbindung und weisen erhebliche Unterschiede in den Materialstärken auf. Die Teilung der Rippe auf dem Grundrohr beträgt ca. 3 mm.

Stand der Technik bei der Feuerverzinkung von Rippenrohren ist das Eintauchen in eine Zinkschmelze mit vorgeschaltetem Entfetten, Spülen, Beizen, Spülen und Fluxen. Diese vorgeschalteten Behandlungen sind einzelne separate Vorgänge, wobei die Rippenrohre jeweils in einzelne das entsprechende Entfettungs-, Spül-, Beiz- oder dgl. -medium enthaltende Tauchbäder z. B. mittels eines Kranes eingetaucht werden. Die Abkühlung erfolgt nach der Verzinkung im Wasserbad. Eine sofortige weitere Behandlung des Rippenrohres nach der Verzinkung ist hierbei qualifiziert nicht möglich.

Die bei der Tauchverzinkung auftretenden Probleme sind bekannt, begründet in der komplizierten Geometrie des Rippenrohres. Eine zufriedenstellende Verzinkungsqualität ist insgesamt, wenn überhaupt, nur mit sehr hohem anlagentechnischen Aufwand zu erreichen bei gleichzeitig stark reduzierter Tauchfrequenz und somit erheblich beeinträchtigter Wirtschaftlichkeit.

Für die Steuerung der Zinkauflage stehen nur wenige Parameter mit äußerst geringer Anwendungsbreite zur Verfügung.

Ferner sind aus der FR-A-2 181 863 und der FR-A-2 323 772 Anlagen zum kontinuierlichen Herstellen von verzinkten Glattrohren bzw. zum Galvanisieren von glatten Profilen bekannt, wobei die im Anspruch 1 erwähnten Anlagenkomponenten im Prinzip in der FR-A-2 181 863 beschrieben sind und das unter Schutzgas arbeitende Kernstück einer solchen Anlage mit einem Vorwärmofen und einem Verzinkungsofen im Prinzip in der FR-A-2 323 772 dargestellt ist. Bei den bekannten Anlagen hat der Verzinkungsofen jedoch keine gesonderten Schmelz- und Chargierbereiche, die durch eine Trennwand getrennt sind.

Es ist Aufgabe der Erfindung, eine Einrichtung zum Feuerverzinken von Rippenrohren der eingangs genannten Art zu schaffen, die einen kontinuierlichen Durchlauf der Rippenrohre ermöglicht und durch Variieren von Parametern eine größtmögliche Anwendungsbandbreite unter Berücksichtigung der Wirtschaftlichkeit und der für den Umweltschutz relevanten Erfordernisse gewährleistet.

Nach der Erfindung wird die Aufgabe durch die im Anspruch 1 angegebenen zum Stand der Technik unterschiedlichen Merkmale gelöst.

In den Ansprüchen 2 und 3 sind vorteilhafte Ausführungen der Einrichtung nach Anspruch 1 angegeben.

Die Vorteile der Einrichtung nach der Erfindung liegen insbesondere darin, daß es ermöglicht wird, Rippenrohre in kurz hintereinander in Linie geschalteten, geschlossenen Behandlungsstufen kontinuierlich vorbehandeln, ohne größere Zinkausschleppverluste verzinken und nachbehandeln zu können, und damit in der optimalen wirtschaftlichen Steuerung der Zinkschichtdicke bei optimierter Technik der Gesamtanlage unter Berücksichtigung emissionsrelevanter Faktoren.

Im folgenden wird die Erfindung anhand schematischer Zeichnungen näher erläutert Es zeigt
Fig. 1 die Komponenten einer erfindungsgemäßen Anlage,
Fig. 2 eine dieser Anlagenkomponenten, nämlich einen Verzinkungsofen im Längsschnitt.

Die Anlage zum Feuerverzinken von Rippenrohren besteht im wesentlichen aus Beschickungseinrichtung 1, Entfettungseinrichtung 2 mit Abblaseinrichtung, Spüleinrichtung 3 mit Abblaseinrichtung, Beizeinrichtung 4 mit Abblaseinrichtung, Spüleinrichtung 5 mit Abblaseinrichtung, Vorwärmofen 6, Verzinkungsofen 7 mit Abblas-, Rüttel- oder Abstreifvorrichtung, Kühl- und Trockeneinrichtung 8, Chromatierungseinrichtung 9 mit Abblaseinrichtung, Entnahmeeinrichtung 10 und aus einer nicht dargestellten Transporteinrichtung.

Die zu behandelnden Rippenrohre werden mittels des Transporteinrichtung, bestehend aus Stütz,- Führungs- und Treibrollen bzw. im Bereich des Vorwärmofens aus einer Transportketteneinrichtung, automatisch transportiert. Die Transportgeschwindigkeit ist stufenlos regelbar.

Die Zuführung der Rippenrohre erfolgt manuell über die Beschickungseinrichtung 1.

Das Aufbringen der Behandlungsmedien in den Behandlungsstufen Entfetten 2, Spülen 3, Beizen 4, Spülen 5, Kühlen 8 und Chromatieren 9 erfolgt mittels nicht dargestellter Düsen im Spritzverfahren. Die aufgebrachten Medien werden jeweils nach der speziellen Behandlung abgeblasen, um Austragungsverluste zu vermeiden bzw. zu minimieren.

Der indirekt gasbeheizte Vorwärmofen 6 ist aus mehreren Ofensegmenten zusammengesetzt, die mit Einzelsteuerung ausgerüstet sind.

Die Erwärmung der Rippenrohre erfolgt somit in vorteilhafter Weise gleitend von Raumtemperatur bis zur Verzinkungstemperatur im Zinkbad von ca. 450 - 560°C.

Das Gesamtsystem arbeitet unter Schutzgasatmosphäre, wodurch eine Oxidation der Rippenrohre im Vorwärmofen 6 verhindert wird. Als Inertgas wird vorzugsweise Stickstoff mit einem Wasserstoffanteil von ca. 10 % eingesetzt.

Die Verzinkung der Rippenrohre erfolgt im Verzinkungsofen 7 ebenfalls unter Schutzgasatmosphäre im Temperaturbereich von ca. 450 - 560° C emissions- und reststofffrei.

Hierbei werden die Rippenrohre in dem mit einem Zink-Chargierbereich 20 sowie einem Schmelzbereich 18 mit Verzinkungspfanne 12 ausgebildeten Verzinkunsofen 7 mittels Zinkpumpe 16 mit Zink 19 überflutet. Die Anordnung der Verzinkungspfanne 12 über dem Schmelzbereich 18 im Verzinkungsofen 7 verhindert bei Betriebsniveau der Zinklegierung weitestgehend Leckageverluste der Schutzgasatmosphäre 17. Das aus der Verzinkungspfanne 12 mit dem Rippenrohr ausgetragene Zink 19 wird mittels einer Abblaseinrichtung 13 bzw. einer mechanischen Abstreif- oder Rütteleinrichtung senkrecht abgeblasen bzw. entfernt. Das Auftreten von Brückenbildungen zwischen den Rippenrohrlamellen und die Bildung einer Ablaufkante ist wirksam unterbunden.

Der temporäre Korrosionsschutz ist durch die Chromatierung gegeben.

Der Verzinkungsofen 7 hat eine Feuerfestauskleidung 11. Unterhalb der Abblaseinrichtung 13 ist ein Zinkauffangbehälter 14 angeordnet.

Selbstverständlich ermöglicht die Einrichtung nach der Erfindung die Verwendung beliebiger Zinklegierungen. Auch eine Flußmittelbehandlung ist möglich, welche der Spülstufe 5 nachgeschaltet werden kann.

Das Flußmittel kann dabei ähnlich dem Behandlungsmedium in den Stufen Entfetten 2, Spülen 3, Beizen 4, Spülen 5, Kühlen 8 und Chromatieren 9 aufgebracht werden. Um Austragungsverluste zu vermeiden, wird das aufgebrachte Flußmittel abgeblasen.

Die Erwärmung der in dieser Weise vorbehandelten Rippenrohre erfolgt in dem indirekt gasbeheizten Vorwärmofen 6, der aus mehreren Ofensegmenten mit Einzelsteuerung zusammengesetzt ist.

Die Erwärmung der Rippenrohre im Vorwärmofen erfolgt im Fall der Flußmittelbehandlung somit in vorteilhafter Weise gleitend von Raumtemperatur bis auf ca. 150⁰ _{C.}

Auch in diesem Fall arbeitet das Gesamtsystem unter Schutzgasatmosphäre, wodurch eine Oxidation der Rippenrohre in der Vorwärmzone 6 verhindert wird. Als Inertgas wird vorzugsweise Stickstoff eingesetzt.

Die Verzinkung der Rippenrohre erfolgt ebenfalls unter Schutzgasatmosphäre 17 im Temperaturbereich von ca. 450 - 560° C.

## Patentansprüche

1. Anlage zum Feuerverzinken von Rippenrohren mit in Linie hintereinander auf einem Behandlungsniveau angeordneten Anlagenkomponenten, die über eine automatisch arbeitende Transporteinrichtung mit horizontal und vertikal angebrachten Stütz-, Führungs- und Treibrollen bzw. mit einer Transportketteneinrichtung im Vorwärmbereich verbunden sind und eine Beschickungseinrichtung (1), eine Entfettungseinrichtung (2) mit einer Abblaseinrichtung für Entfettungsmedium, eine Spüleinrichtung (3) mit einer Abblaseinrichtung für Spülmedium, eine Beizeinrichtung (4) mit einer Abblaseinrichtung für Beizmedium, eine Spüleinrichtung (5) mit einer Abblaseinrichtung für Spülmedium, einen Vorwärmofen (6), einen Verzinkungsofen (7) mit Schutzgasahmosphäre. eine Abblaseinrichtung (13) bzw. eine Einrichtung zum Entfernen überflüssigen Zinks sowie eine Kühl- und Trockeneinrichtung (8) mit durch Wasser und Luft beaufschlagten Düsen und gegebenenfalls eine Chromatierungseinrichtung (9) mit einer Abblaseinrichtung für Chromatierungsmedium umfassen, wobei der zur Aufnahme einer Legierung aus geschmolzenem Zink ausgebildete Verzinkungsofen (7) einen Schmelzbereich (18), eine über demselben angeordnete Verzinkungspfanne (12) und einen Zink-Chargierbereich (20) aufweist und das geschmolzene Zink aus dem Schmelzbereich (18) in die mit einem Überlauf versehene Verzinkungspfanne (12) pumpbar ist, und wobei SchmelzbereicH (18) und Zink-Chargierbereich (20) durch eine nach unten in das Zink reichende Trennwand getrennt sind.

2. Anlage nach Anspruch 1, wobei der Zink-Chargierbereich (20) gleichzeitig auch Abtropfbereich ist.

3. Anlage nach den Ansprüchen 1 und 2, wobei der Verzinkungsofen (7) gasdicht am Vorwämrofen (6) angeschlossen ist.

## Claims

1. Apparatus for galvanising ribbed tubes, the apparatus having components which are arranged in line, one behind the other, at one treatment level, which are connected by an automatically operating conveyor device with horizontal and vertical support, guide and driving rolls, or, in the preheating area, with a conveyor chain device and which comprises a feed facility (1), a degreasing facility (2) with a.blow-off device for the degreasing medium, a washing facility (3) with a blow-off device for the washing medium, a dipping facility (4) with a blow-off device for the dipping medium, a washing facility (5) with a blow-off device for the washing medium, a preheating furnace (6), a galvanising furnace (7) with a protective atmosphere, a blow-off device (13) or a device for removing excess zinc, as well as a cooling and drying facility (8) with nozzles supplied with water and air and, if necessary, a chromating facility (9) with a blow-off device for the chromating medium, wherein the galvanising furnace (7) for receiving an alloy of molten zinc has a melting area (18), a galvanising pan (12) arranged over the melting area, a zinc charging area (20), wherein the molten zinc can be pumped from the melting area (18) into the galvanising pan (12) which has an overflow, and wherein the melting area (18) and the zinc charging area (20) are separated by a partition extending downwards into the zinc.

2. Apparatus according to claim 1, wherein the zinc charging area (20) is also a draining area.

3. Apparatus according claims 1 and 2, wherein the galvanising furnace (7) is connected to the preheating furnace (6) in a gastight manner.

## Revendications

1. Installation de galvanisation à chaud de tubes à ailettes avec, à un niveau de traitement, des composants d'installation disposés en lignes l'un à la suite de l'autre, qui sont reliés dans la zone de préchauffage, par un moyen de transport automatique avec des rouleaux d'appui, de guidage et moteurs disposés horizontalement et verticalement, ou un dispositif à chaîne de transport et comprennent un dispositif de revêtement (1), un dispositif de dégraissage (2) pourvu d'un dispositif de soufflage pour un milieu de dégraissage, un dispositif de nettoyage (3) pourvu d'un dispositif de soufflage pour le milieu de nettoyage, un dispositif de décapage (4) pourvu d'un dispositif de soufflage pour un milieu de décapage, un dispositif de nettoyage (5) pourvu d'un dispositif de soufflage pour un milieu de nettoyage, un four de préchauffage (6), un four de galvanisation (7) à atmosphère de gaz protecteur, un dispositif de soufflage (13) ou un dispositif pour éliminer le zinc en excès, de même qu'un dispositif de refroidissement et de séchage (8) pourvu de tuyères projetant de l'eau et de l'air, et éventuellement un dispositif de chromatation (9) pourvu d'un dispositif de soufflage pour un milieu de chromatation, dans laquelle le four de galvanisation (7) prévu pour recevoir un alliage de zinc en fusion, présente une zone de fusion (18), un poche de galvanisation (12) disposée au-dessus de celle-ci, et une zone de chargement de zinc (20), et le zinc en fusion peut être pompé de la zone de fusion (18) dans la poche de galvanisation (12) pourvue d'un trop-plein, et dans laquelle la zone de fusion (18) et la zone de chargement du zinc (20) sont séparées par une paroi de séparation s'étendant vers le bas dans le zinc.

2. Installation selon la revendication 1, dans laquelle la zone de chargement du zinc (20) est en même temps également zone de raclage.

3. Installation selon les revendications 1 et 2, dans laquelle le four de galvanisation (7) est relié de manière étanche au gaz au four de préchauffage (6).
